# EUROPÄISCHE PATENTSCHRIFT

(11) **EP 3 823 840 B1**
(45) Veröffentlichungstag und Bekanntmachung des Hinweises auf die Patenterteilung: **25.09.2024**
(21) Anmeldenummer: 19742128.2
(22) Anmeldetag: 09.07.2019
(51) Int. Cl.: B42D 25/324, B42D 25/36, B42D 25/351, B42D 25/29, B42D 25/435

(54) **SICHERHEITSELEMENT MIT LINSENRASTERBILD**
SECURITY ELEMENT COMPRISING A LENTICULAR IMAGE
ÉLÉMENT DE SÉCURITÉ MUNI D'UNE IMAGE LENTICULAIRE

(30) Priorität: 19.07.2018 DE 102018005697
(43) Veröffentlichungstag der Anmeldung: 26.05.2021
(73) Patentinhaber: Giesecke+Devrient Currency Technology GmbH, 81677 München (DE)
(72) Erfinder: RACK, Veronika, 83735 Bayrischzell (DE); GREGAREK, André, 81671 München (DE); BÄHR, Annett, 83253 Rimsting (DE)
(74) Vertreter: Giesecke+Devrient IP
(86) Internationale Anmeldenummer: PCT/EP2019/000211
(87) Internationale Veröffentlichungsnummer: WO 2020/015848

(56) Entgegenhaltungen:
- EP-A1- 1 983 473
- WO-A1-2010/115235
- WO-A1-2014/127403
- WO-A1-2017/097430

## Beschreibung

Die Erfindung betrifft ein Sicherheitselement zur Absicherung von Sicherheitspapieren, Wertdokumenten und anderen Datenträgern, mit einem Linsenrasterbild, das ein Linsenraster aus einer Mehrzahl von Mikrolinsen und eine von dem Linsenraster beabstandet angeordnete strahlungssensitive Motivschicht enthält, wobei die strahlungssensitive Motivschicht in einem Motivbereich eine Vielzahl von durch Strahlungseinwirkung erzeugte Transparenzbereiche enthält.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen.

Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist es bekannt, die Datenträger zur Absicherung mit lasergravierten Kippbildern zu versehen. Dabei werden zwei oder mehr verschiedene Kennzeichnungen, beispielsweise eine Seriennummer und ein Ablaufdatum, unter unterschiedlichen Winkeln durch eine Anordnung zylindrischer Linsen in den Datenträger lasergraviert. Die Laserstrahlung erzeugt dabei eine lokale Schwärzung des Datenträgerkörpers, die die eingravierten Kennzeichnungen visuell sichtbar macht. Bei der Betrachtung ist je nach Blickwinkel nur die jeweils aus dieser Richtung eingravierte Kennzeichnung sichtbar, so dass durch eine Verkippung des Datenträgers senkrecht zur Achse der Zylinderlinsen ein optisch variabler Kippeffekt entsteht.

Bei Kippbildern ist es zur Erhöhung der Fälschungssicherheit weiter wünschenswert, wenn die aus unterschiedlichen Richtungen sichtbaren Darstellungen unterschiedliche Farben aufweisen.

Zur Herstellung von Kippbildern sind mehrere Verfahren bekannt, die jedoch alle jeweils gewisse Nachteile aufweisen. Grundsätzlich lassen sich die bekannten Verfahren danach unterscheiden, ob die in einer Motivschicht vorliegenden Mikrobilder mit oder ohne Zuhilfenahme des Linsenrasters des Kippbilds erzeugt werden.

Ohne Zuhilfenahme des Linsenrasters können die Mikrobilder beispielsweise gedruckt oder geprägt werden. Diese Herstellungsvarianten sind in der Regel sehr kostengünstig, allerdings ist es gerade bei den im Sicherheitsdruck wichtigen, sehr dünnen Schichtaufbauten in der Regel nicht möglich, die Mikrobilder so passergenau zu dem Linsenraster anzuordnen, dass die verschiedenen Darstellungen stets unter demselben Winkel erscheinen, dass also beispielsweise bei der Betrachtung mehrerer Banknoten mit demselben Kippbild nebeneinander alle Banknoten aus einem bestimmten Winkel dieselbe Darstellung zeigen.
ein Bild in eine Motivschicht eingeschrieben wird. Die Motivschicht wird hierzu entweder durch eine Maske mit Laserstrahlung beaufschlagt oder ein Laserstrahl wird über die Motivschicht gescannt, um ein gewünschtes Motiv einzuschreiben. Bei beiden Verfahrensvarianten wird das Motiv unter den

Linsen im Fokus eingeschrieben und ist somit stets perfekt zu den Linsen registriert. Zudem ist sichergestellt, dass das eingeschriebene Motiv später aus gerade derjenigen Richtung sichtbar ist, aus der es mit dem Laserstrahl einbelichtet wurde. Nachteilig ist jedoch, dass die Lasergravurverfahren im großtechnischen Maßstab oft nur schwer umzusetzen sind. Beispielsweise stellt die Einlaserung millimetergroßer Motive per Maske oder Scanner in der Folienproduktion bei den für Sicherheitsanwendungen üblichen Folienbreiten und Prozessgeschwindigkeiten eine große und kostspielige technische Herausforderung dar. Dies gilt insbesondere dann, wenn zur Realisierung zweier oder mehrerer unterschiedlicher richtungsabhängig sichtbarer Motive aus zwei oder mehr unterschiedlichen Richtungen jeweils eine andere Darstellung in die Motivschicht eingelasert werden muss.

WO 2010/115235 A1, WO 2014/127403 A1 und EP 1 983 473 A1 zeigen optisch variable Sicherheitselemente. WO 2017/097430 A1 zeigt den Oberbegriff von Anspruch 1.

Ausgehend davon liegt der Erfindung die Aufgabe zugrunde, ein Sicherheitselement der eingangs genannten Art anzugeben, das ein visuell attraktives Erscheinungsbild aufweist und dabei einfach herzustellen ist.

Diese Aufgabe wird durch die Merkmale der unabhängigen Ansprüche gelöst. Weiterbildungen der Erfindung sind Gegenstand der abhängigen Ansprüche.

Die Erfindung enthält ein in Anspruch 1 definiertes Sicherheitselement.

Die Kontrast-Teilschicht ist bevorzugt durch eine buntfarbige oder dunkle, insbesondere schwarze Druckschicht gebildet. Als Buntfarben werden dabei alle Farben bezeichnet, die nicht weiß, schwarz oder grau sind. Für einen hohen Kontrast sind Buntfarben mit einer hohen Sättigung, beispielsweise ein sattes Rot, Blau oder Grün bevorzugt.

Die Farb-Teilschicht enthält als farbgebende Effektpigmente vorteilhaft Interferenzpigmente, Perlglanzpigmente und/oder Flüssigkristallpigmente. Die Farb-Teilschicht kann insbesondere eine Iriodin^{®}-Druckschicht mit glimmerbasierten Perlglanzpigmenten sein. Derartige Perlglanzpigmente erzeugen Glanz- und Farbeffekte, deren Farbskala von Silberweiß über Rot und bronzefarbenen Erdtönen bis zu Goldglanz reicht. Die Farbeffekte entstehen nach gegenwärtigem Verständnis durch ein Zusammenspiel von Transparenz, Lichtbrechung und Mehrfachreflexion an den Teilschichten der Pigmente. Die Perlglanzpigmente bestehen in der Regel aus dünnen Glimmerplättchen, die von einer dünnen Metalloxidschicht umhüllt sind. Andere Interferenzpigmente können auch andere Trägermaterialien und mehrere unterschiedliche Beschichtungen enthalten.

Die Kontrast-Teilschicht liegt von dem Linsenraster aus gesehen hinter der Farb-Teilschicht und bildet daher aus der Betrachtungsrichtung eine Hintergrundschicht für die Farb-Teilschicht. Während die strahlungssensitive Motivschicht grundsätzlich auch drei oder mehr Teilschichten aufweisen kann, ist in einer vorteilhaften Gestaltung vorgesehen, dass die strahlungssensitive Motivschicht nur aus den beiden genannten Teilschichten, nämlich der Farb-Teilschicht und der Kontrast-Teilschicht besteht.

Die Farb-Teilschicht und/oder die Kontrast-Teilschicht sind mit Vorteil mit einer Farbschichtdicke zwischen 0,5 und 10 g/m², insbesondere zwischen 1 und 2 g/m² aufgebracht.

In einer bevorzugten Ausgestaltung sind die Kontrast-Teilschicht und/ oder die Farb-Teilschicht in Form von Mustern, Zeichen oder einer Codierung ausgebildet.

Vorzugsweise ist in den Transparenzbereichen zumindest die Kontrast-Teilschicht der Motivschicht entfernt. Die Farb-Teilschicht kann in den Transparenzbereichen vorteilhaft ebenfalls entfernt sein, oder sie kann ebenfalls mit Vorteil in den Transparenzbereichen erhalten sein. Beide Varianten weisen jeweils gewisse Vorteile auf, die weiter unten im Zusammenhang mit den Ausführungsbeispielen genauer beschrieben sind.

In einer bevorzugten konkreteren Ausgestaltung ist weiter vorgesehen, dass das Linsenrasterbild aus unterschiedlichen Betrachtungsrichtungen zumindest zwei unterschiedliche Erscheinungsbilder zeigt, wobei
- die Transparenzbereiche jeweils passergenau zu den Mikrolinsen des Linsenrasters angeordnet sind, und
- die strahlungssensitive Motivschicht außerhalb der durch Strahlungseinwirkung erzeugten Transparenzbereiche opak ist und in dem Motivbereich in Form eines ersten Motivs strukturiert ist, so dass das erste Motiv bei Betrachtung des Sicherheitselements aus einer ersten Betrachtungsrichtung durch das Linsenraster als erstes Erscheinungsbild sichtbar ist.

Auch wenn die Transparenzbereiche stets passergenau zu den Mikrolinsen angeordnet sind, bedeutet dies umgekehrt nicht auch, dass jeder Mikrolinse ein Transparenzbereich zugeordnet sein muss. Vielmehr ist in einer vorteilhaften Ausgestaltung vorgesehen, dass es einen Teilbereich gibt, in dem keine Transparenzbereiche in der Motivschicht vorliegen. Der Teilbereich ohne Transparenzbereiche ist vorteilhaft in Form eines weiteren Motivs ausgebildet, das vollständig innerhalb des durch die Motivschicht selbst gebildeten Motivs liegt. Auf diese Weise können passergenaue Kippeffekte erzeugt werden, wie weiter unten genauer beschrieben.

In einer bevorzugten Ausgestaltung ist die strahlungssensitive Motivschicht lasersensitiv und wird insbesondere durch Laserstrahlung ablatiert.

Die brechende Wirkung der Mikrolinsen des Linsenrasters definiert eine Fokusebene, wobei die strahlungssensitive Motivschicht mit Vorteil im Wesentlichen in dieser Fokusebene angeordnet ist. Dabei muss die Motivschicht nicht exakt in der Fokusebene liegen, sondern kann in manchen Gestaltungen bis zu einer halben Fokuslänge oberhalb oder unterhalb der Fokusebene liegen. Eine solche defokussierte Anordnung der Motivschicht kann insbesondere dann vorteilhaft sein, wenn eine besonders geringe Dicke des Sicherheitselements erreicht werden soll oder ein besonders großer Bereich unter den jeweiligen Mikrolinsen transparent gemacht werden soll. Durch eine Anordnung der Motivschicht außerhalb der Fokusebene können auch die Betrachtungswinkel, aus denen die Erscheinungsbilder sichtbar sind, beeinflusst und insbesondere vergrößert werden. Ein großer Betrachtungswinkelbereich stellt dabei eine besonders wünschenswerte Produkteigenschaft der beschriebenen Sicherheitselemente dar.

In einer vorteilhaften Ausgestaltung ist vorgesehen, dass das Linsenraster eine eindimensionale Anordnung von Mikrolinsen, insbesondere von Zylinderlinsen aufweist oder darstellt. Ebenfalls mit Vorteil kann vorgesehen sein, dass das Linsenraster eine zweidimensionale Anordnung von Mikrolinsen, insbesondere von sphärischen oder asphärischen Linsen aufweist oder darstellt.

Als Mikrolinsen werden im Rahmen dieser Beschreibung Linsen bezeichnet, deren Größe in zumindest einer lateralen Richtung unterhalb der Auflösungsgrenze des bloßen Auges liegt. Die Mikrolinsen können dabei insbesondere zylindrisch ausgebildet sein, aber auch der Einsatz von sphärischen oder asphärischen Linsen kommt in Betracht. Letztere haben vorzugsweise einen Durchmesser zwischen 5 µm und 300 µm, insbesondere zwischen 10 µm und 50 µm, besonders bevorzugt zwischen 15 µm und 20 µm. Mikro-Zylinderlinsen haben vorzugsweise eine Breite zwischen 5 µm und 300 µm, insbesondere zwischen 10 µm und 50 µm, besonders bevorzugt zwischen 15 µm und 20 µm. Die Länge der Mikro-Zylinderlinsen ist beliebig, sie kann beispielsweise beim Einsatz in Sicherheitsfäden oder Transferelementen auch der Gesamtbreite des Fadens bzw. Transferelements entsprechen und mehrere Millimeter oder mehrere Zentimeter betragen.

In einer vorteilhaften Ausgestaltung ist auf der dem Linsenraster abgewandten Seite der strahlungssensitiven Motivschicht eine zweite Motivschicht angeordnet, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist.

Die zweite Motivschicht ist vorteilhaft durch eine buntfarbige oder dunkle, insbesondere schwarze Druckschicht gebildet ist, wobei gegenwärtig bevorzugt ist, dass zweite Motivschicht dieselbe Farbe bzw. denselben Farbton wie die Kontrast-Teilschicht aufweist.

Vorteilhafte visuelle Effekte lassen sich insbesondere dann erzielen, wenn die zweite Motivschicht abgesehen von den durch Strahlungseinwirkung erzeugten Transparenzbereichen vollständig innerhalb der Fläche der Kontrast-Teilschicht liegt.

Nach einer weiteren, ebenfalls vorteilhaften Ausgestaltung sind auf der dem Linsenraster abgewandten Seite der strahlungssensitiven Motivschicht eine oder mehrere transparente Schichten angeordnet, so dass bei Betrachtung des Sicherheitselements aus einer zweiten Betrachtungsrichtung durch das Linsenraster und die Transparenzbereiche der strahlungssensitiven Motivschicht hindurch ein unterhalb des Sicherheitselements liegender Untergrund als zweites Erscheinungsbild sichtbar ist.

Die Erfindung umfasst auch einen Datenträger, insbesondere ein Wertdokument, ein Sicherheitspapier, eine Ausweiskarte, einen Markenartikel oder dergleichen, mit einem Sicherheitselement der beschriebenen Art.

Ein solcher Datenträger kann insbesondere ein Sicherheitselement ohne zweite Motivschicht enthalten, bei dem in der oben beschriebenen Art auf der dem Linsenraster abgewandten Seite der strahlungssensitiven Motivschicht eine oder mehrere transparente Schichten angeordnet sind. Dabei ist weiter vorgesehen, dass der Datenträger in einem Teilbereich mit einer zweiten Motivschicht versehen ist, die in Form eines zweiten Motivs strukturiert ist. Das Sicherheitselement ist dann mit dem Linsenraster und den Transparenzbereichen über der zweiten Motivschicht angeordnet, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist. Dadurch können in einfacher Weise Datenträger mit Kippbildern erzeugt werden, die aus einer ersten Betrachtungsrichtung ein allgemeines, generisches Motiv (erstes Motiv) und aus einer zweiten Betrachtungsrichtung ein individualisiertes Motiv (zweites Motiv) zeigen, wie weiter unten genauer erläutert.

Die Erfindung enthält auch ein in Anspruch 13 definiertes Verfahren zum Herstellen eines Sicherheitselements.

Bei einer bevorzugten konkreteren Verfahrensführung zeigt das Linsenrasterbild aus unterschiedlichen Betrachtungsrichtungen zumindest zwei unterschiedliche Erscheinungsbilder, wobei bei dem Verfahren
- die Transparenzbereiche in der strahlungssensitiven Motivschicht passergenau zu den Mikrolinsen des Linsenrasters erzeugt werden, und
- die strahlungssensitive Motivschicht außerhalb der durch Strahlungseinwirkung erzeugten Transparenzbereiche opak und in Form eines ersten Motivs strukturiert ausgebildet wird, so dass das erste Motiv bei Betrachtung des Sicherheitselements aus einer ersten Betrachtungsrichtung durch das Linsenraster als erstes Erscheinungsbild sichtbar ist.

Bei einer vorteilhaften Verfahrensführung wird die strahlungssensitive Motivschicht durch das Linsenraster hindurch mit Laserstrahlung beaufschlagt, um die Transparenzbereiche zu erzeugen. Die strahlungssensitive Motivschicht wird dabei mit Vorteil durch die Laserstrahlung ablatiert.

Als Laserquelle werden vorteilhaft verwendet IR- bzw. NIR-Laser (NIR: Wellenlänge 0,78 - 3 µm), insbesondere Laser im IR-A-Bereich (Wellenlänge 0,78 - 1,4 µm) also beispielsweise bei einer Wellenlänge von etwa 1064 nm. Bei einem NIR-Laser, beispielsweise der genannten Wellenlänge, sind beispielsweise folgende Parameter für die Ablation geeignet:
- Frequenz: 10 - 100 kHz, bevorzugt 10-20 kHz
- Vorschub: 10-2500 mm/s, bevorzugt 100-300 mm/s
- Leistung: 0,1-100%, bevorzugt 0,1-3,5% bei einem 10 W-Laser.

Ein erfindungsgemäßes Sicherheitselement kann auch mehr als zwei Darstellungen enthalten, die aus mehr als zwei unterschiedlichen Betrachtungsrichtungen sichtbar sind.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: in schematischer Darstellung eine Banknote mit einem erfindungsgemäßen Sicherheitselement, das ein Kippbild mit zwei unterschiedlichen Erscheinungsbildern enthält,
- Fig. 2: schematisch den Schichtaufbau des Sicherheitselements der Fig. 1 im Querschnitt,
- Fig. 3: eine Aufsicht auf das Sicherheitselement der Fig. 2 ohne das Linsenraster und damit ohne die fokussierende Wirkung der Mikrolinsen,
- Fig. 4 bis 7: die Herstellung des Sicherheitselements der Figuren 2 und 3, wobei (a) jeweils einen Zwischenschritt bei der Herstellung des Sicherheitselements und (b) das Erscheinungsbild des jeweiligen Zwischenprodukts in Aufsicht ohne das Linsenraster und damit ohne die fokussierende Wirkung der Mikrolinsen zeigt,
- Fig. 8: schematisch ein erfindungsgemäßes Sicherheitselement, bei dem auf die zweite Motivschicht verzichtet wurde,
- Fig. 9: ein Sicherheitselement mit passgenauem Kippeffekt nach einem weiteren Ausführungsbeispiel der Erfindung im Querschnitt,
- Fig. 10: in (a) und (b) das Erscheinungsbild des Sicherheitselements der Fig. 9 aus zwei Betrachtungsrichtungen,
- Fig. 11: ein Sicherheitselement mit passgenauem Kippeffekt nach einem weiteren Ausführungsbeispiel der Erfindung im Querschnitt, und
- Fig. 12: in (a) und (b) das Erscheinungsbild des Sicherheitselements der Fig. 11 aus zwei Betrachtungsrichtungen.

Die Erfindung wird nun am Beispiel von Sicherheitselementen für Banknoten erläutert. Figur 1 zeigt dazu eine schematische Darstellung einer Banknote 10, die mit einem erfindungsgemäßen Sicherheitselement 12 in Form eines aufgeklebten Transferelements versehen ist. Das Sicherheitselement 12 stellt im Ausführungsbeispiel ein Kippbild dar, das je nach Betrachtungsrichtung eines von zwei unterschiedlichen Erscheinungsbildern 14A, 14B zeigt.

Die Erfindung ist allerdings nicht auf die zur Illustration gezeigten Transferelemente bei Banknoten beschränkt, sondern kann beispielsweise auch bei Sicherheitsfäden, breiten Sicherheitsstreifen oder Abdeckfolien eingesetzt werden, die über einem opaken Bereich, einem Fensterbereich oder einer durchgehenden Öffnung eines Datenträgers angeordnet sind.

Zurückkommend auf die Darstellung der Fig. 1 sind die beiden Erscheinungsbilder im Ausführungsbeispiel durch eine zweifarbige Darstellung 14A der Wertzahl "50" und einer Darstellung 14B zweier farbiger Rechtecke gebildet, es versteht sich aber, dass die Erscheinungsbilder in der Praxis typischerweise komplexere Motive, wie etwa geometrische Muster, Portraits, Codierungen, Nummerierungen, architektonische, technische oder Naturmotive darstellen. Beim Kippen 16 der Banknote 10 oder einer entsprechenden Änderung der Betrachtungsrichtung wechselt das Erscheinungsbild des Sicherheitselements 12 zwischen den beiden Erscheinungsbildern 14A, 14B hin und her.

Während Linsenrasterbilder mit Kippbildern als solche bekannt sind, stellt die vorliegende Erfindung ein besonders gestaltetes Linsenrasterbild bereit, bei dem die dargestellten Motive in besonders einfacher und dennoch hochgenauer Weise in die Motivschicht des Linsenrasterbilds eingebracht sind.

Figur 2 zeigt schematisch den Schichtaufbau des erfindungsgemäßen Sicherheitselements 12 im Querschnitt, wobei nur die für die Erläuterung des Funktionsprinzips erforderlichen Teile des Schichtaufbaus dargestellt sind. Figur 3 zeigt eine Aufsicht auf das Sicherheitselement 12 ohne das Linsenraster und damit ohne die fokussierende Wirkung der Mikrolinsen.

Die Figuren 2 und 3 zeigen das fertige Sicherheitselement 12, für das Verständnis des komplexen Schichtaufbaus und des Zusammenwirkens der einzelnen Schichten ist aber insbesondere auch die detaillierte Beschreibung der Herstellung des Sicherheitselements mit Bezug auf die Figuren 4 bis 7 hilfreich.

Das Sicherheitselement 12 enthält ein Trägersubstrat 22 in Form einer transparenten Kunststofffolie, beispielsweise einer etwa 20 µm dicken Polyethylenterephthalat(PET)-Folie. Das Trägersubstrat 22 weist gegenüberliegende erste und zweite Hauptflächen auf, wobei die erste Hauptfläche mit einem Linsenraster 24 aus einer Mehrzahl von im Wesentlichen zylinderförmigen Mikrolinsen 26 versehen ist.

Die Dicke des Trägersubstrats 22 und die Krümmung der fokussierenden Linsenflächen der Mikrolinsen 26 sind dabei so aufeinander abgestimmt, dass die Brennweite der Mikrolinsen 26 im Wesentlichen der Dicke des Trägersubstrats 22 entspricht. Die Fokusebene der Mikrolinsen 26 fällt dann im Wesentlichen mit der zweiten, gegenüberliegenden Hauptfläche des Trägersubstrats 22 zusammen. Wie oben erläutert, kann es in manchen Ausgestaltungen allerdings auch sinnvoll sein, die Fokusebene nicht mit der zweiten Hauptfläche des Trägersubstrats zusammenfallen zu lassen, beispielsweise um besonders dünne Sicherheitselemente zu erzeugen.

Auf der zweiten Hauptfläche des Trägersubstrats 22 ist eine lasersensitive Motivschicht 30 angeordnet, die im gezeigten Ausführungsbeispiel aus zwei Teilschichten, nämlich einer farbgebende Effektpigmente enthaltenden Farb-Teilschicht 32 und einer schwarzen Kontrast-Teilschicht 34 besteht. Konkret handelt es sich bei der Farb-Teilschicht 32 im Ausführungsbeispiel um eine Iriodin^{®}farbe, also eine Druckfarbe mit glimmerbasierten Perlglanzpigmenten. Die Kontrast-Teilschicht 34 ist im Ausführungsbeispiel durch eine schwarze Druckfarbe gebildet. Ohne eine Kontrastschicht im Hintergrund wirkt die Farb-Teilschicht 32 mit den Perlglanzpigmenten transparent und tritt bei der Betrachtung praktisch nicht in Erscheinung. In den Bereichen, in denen die Kontrast-Teilschicht vorliegt und einen dunklen Hintergrund bildet, erscheinen die Perlglanzpigmente dagegen mit starker Farbigkeit und satten Farben.

Die Motivschicht 30 enthält zudem eine Vielzahl paralleler, linienförmiger Transparenzbereiche in Form von linienförmigen Aussparungen 40, die in der weiter unten genauer beschriebenen Weise passergenau zu den Mikrolinsen 26 des Linsenrasters 24 erzeugt wurden. Die Bereiche der Motivschicht 30 zwischen den Aussparungen 40 bilden stehengelassene Materialbereiche 42, die ebenfalls linienförmig und passergenau zu den Mikrolinsen 26 ausgebildet sind. Im Ausführungsbeispiel weisen die linienförmigen Aussparungen 40 und die linienförmigen Materialbereiche 42 gleiche Breite auf, im Allgemeinen können die Aussparungen und die Materialbereiche jedoch auch unterschiedlich breit sein.

In den stehengelassenen Materialbereichen 42 ist die Motivschicht 30 opak und in Form eines ersten Motivs, im Ausführungsbeispiel in Form der Wertzahl "50" strukturiert. Konkret stellt dabei die Farb-Teilschicht 32 die Zahl "50" mit dem vor dunklem Hintergrund farbigen Erscheinungsbild der Perlglanzpigmente dar, während die Bereiche, in denen nur die Kontrast-Teilschicht 34 vorliegt, eine nicht-farbige, schwarze Umgebung für die Wertzahl "50" bildet.

Aufgrund der fokussierenden Wirkung der Mikrolinsen 26 blickt ein Betrachter aus einer ersten Betrachtungsrichtung 50 jeweils auf die stehengelassenen Materialbereiche 42 der Motivschicht 30 und nimmt daher als Erscheinungsbild 14A die farbige Wertzahl "50" vor dunklem Umfeld wahr. Die Aussparungen 40 sind aus der Betrachtungsrichtung 50 nicht sichtbar, so dass die Darstellung der Wertzahl "50" für den Betrachter vollflächig erscheint.

Aus einer zweiten Betrachtungsrichtung 52 blickt der Betrachter aufgrund der fokussierenden Wirkung der Mikrolinsen 26 dagegen jeweils auf die Aussparungen 40 in der Motivschicht 30, so dass die Motivschicht 30 aus dieser Betrachtungsrichtung nicht sichtbar ist und das wahrgenommene Erscheinungsbild von der weiteren Ausgestaltung des Sicherheitselements in den Aussparungen 40 abhängt. Im gezeigten Ausführungsbeispiel liegt auf der dem Linsenraster 24 abgewandten Seite der Motivschicht 30 eine zweite Motivschicht in Form einer Druckschicht 60 vor, die in Form eines zweiten Motivs strukturiert ist. Als zweites Motiv ist zur Illustration ein einfaches Motiv aus zwei unterschiedlich farbigen Rechtecken 62, 64 gezeigt, es versteht sich jedoch, dass hier nach Wunsch auch einfarbige oder auch beliebig komplexe mehrfarbige Motive erzeugt werden können.

Bei der Betrachtung aus der zweiten Betrachtungsrichtung 52 blickt der Betrachter somit durch die Aussparungen der ersten Motivschicht 30 jeweils auf die zweite Motivschicht 60 und nimmt daher als Erscheinungsbild 14B die beiden farbigen Rechtecke 62, 64 wahr.

Das Sicherheitselement 12 enthält typischerweise weitere Schichten 66, wie etwa Schutz-, Abdeck- oder zusätzliche Funktionsschichten, die vorliegend jedoch nicht wesentlich sind und daher nicht im Detail beschrieben werden. Eine oder mehrere der weiteren Schichten 66 können opak sein und einen Hintergrund für die Darstellung der zweiten Motivschicht 60 bilden, oder die weiteren Schichten können transparent oder transluzent sein und bei nicht vollflächiger zweiter Motivschicht bereichsweise einen Blick durch das Sicherheitselement 12 ermöglichen.

Die zweite Motivschicht 60 kann vollflächig sein, oder, wie im Ausführungsbeispiel der Figuren 2 und 3, selbst nur partiell vorliegen und daher in den außerhalb der Motivschicht 60 liegenden Bereichen den Blick auf eine unter dem Sicherheitselement 12 liegende Untergrundschicht freigeben. Die Untergrundschicht kann beispielsweise durch das Substrat der Banknote 10 (in Fig. 2 gestrichelt angedeutet) oder eines anderen Datenträgers gebildet sein, auf dem das Sicherheitselement 12 aufgebracht ist. Die Untergrundschicht kann einfarbig oder selbst strukturiert sein und beispielsweise eine Information enthalten, die aus der Betrachtungsrichtung 52 in den Aussparungen 40 erkennbar ist. Das Sicherheitselement 12 kann auch in einem Fensterbereich eines Datenträgers vorliegen, so dass die außerhalb der Motivschicht 60 liegenden, transparenten Bereiche Durchsichtsbereiche in dem Sicherheitselement 12 darstellen.

Die Herstellung des Sicherheitselements 12 wird nun mit Bezug auf die Figuren 4 bis 7 erläutert, wobei der Figurenteil (a) der Figuren jeweils einen Zwischenschritt bei der Herstellung des Sicherheitselements und der Figurenteil (b) das Erscheinungsbild des jeweiligen Zwischenprodukts in Aufsicht ohne das Linsenraster 24 und damit ohne die fokussierende Wirkung der Mikrolinsen 26 zeigt.

Mit Bezug zunächst auf Fig. 4 wird ein Trägersubstrat 22 in Form einer etwa 20 µm dicken Polyethylenterephthalat(PET)-Folie bereitgestellt und auf einer ersten Hauptfläche vorzugsweise durch Prägung mit einem Linsenraster 24 aus einer Mehrzahl von im Wesentlichen zylinderförmigen Mikrolinsen 26 einer Breite b = 15 µm versehen. Dann wird auf der gegenüberliegenden zweiten Hauptfläche des Trägersubstrats 22 als Farb-Teilschicht 32 eine Iriodin^{®}-Druckschicht mit glimmerbasierten Perlglanzpigmenten mit einem Flächengewicht von 1,5 g/m² in Form der Wertzahl "50" in der gewünschten Originalgröße aufgedruckt. Wie in der Aufsicht der Fig. 4(b) gezeigt, liegt nach diesem Verfahrensschritt die in Form der Wertzahl "50" strukturierte Farb-Teilschicht 32 auf dem Trägersubstrat 22 vor.

Anschließend wird als zweite Teilschicht der Motivschicht 30 eine schwarze Druckschicht 34 vollflächig auf die strukturierte Farb-Teilschicht 32 aufgedruckt, wie in Fig. 5(a) dargestellt. Bedeutsam ist dabei, dass die schwarze Druckschicht 34 eine Kontrast-Schicht für die Perlglanzpigmente der Farb-Teilschicht 32 bildet, und diese daher vor dem Hintergrund der Druckschicht 34 stark farbig wirken. Wie in der Aufsicht der Fig. 5(b) gezeigt, liegt nach diesem Verfahrensschritt die Motivschicht 30 mit der farbigen Wertzahl "50" (Bezugszeichen 32) vor dunklem Hintergrund 34 vor. Die Druckschicht 34 kann insbesondere mit einem motivförmigen Umriss, beispielsweise als Kreisscheibe, Stern oder dergleichen aufgedruckt sein. Der Begriff "vollflächig" bedeutet dabei, dass die Druckschicht nicht als Raster ausgebildet ist, sondern die gesamte Fläche innerhalb ihrer Umrisses ausfüllt.

Im nächsten Verfahrensschritt wird aus einer vorbestimmten Richtung die Fläche der Motivschicht 30 durch das Linsenraster 24 hindurch großflächig mit Nahinfrarot-Laserstrahlung 70 beaufschlagt, wie in Fig. 6(a) gezeigt. Die Laserstrahlung 70 wird durch die zylinderförmigen Mikrolinsen 26 linienförmig auf die auf der zweiten Hauptfläche des Trägersubstrats 22 angeordnete Motivschicht 30 fokussiert und ablatiert dort die Farb-Teilschicht 32 und die schwarze Kontrast-Teilschicht 34, so dass linienförmige Aussparungen 40 in der Motivschicht 30 entstehen.

Schwarze Druckschichten wie die Kontrast-Teilschicht 34 zeigen eine hohe Absorption für Laserstrahlung im nahen Infrarot und können problemlos mit einer großen Bandbreite von Laserparametern ablatiert werden. Die Farb-Teilschicht 32 mit den Effektpigmenten wird im Ausführungsbeispiel entweder durch eigene Absorption oder jedenfalls durch die bei der Absorption der Laserstrahlung durch die angrenzende schwarze Druckschicht 34 erzeugte Wärme ebenfalls abgetragen. Allerdings erscheint auch in Varianten, in denen die Farb-Teilschicht 32 nicht physikalisch mitentfernt wird, diese für den Betrachter nach der Laserbeaufschlagung nicht mehr vorhanden zu sein, da die Farb-Teilschicht 32 nach dem Ablatieren der dahinterliegenden Kontrast-Teilschicht 34 aufgrund ihrer Transparenz praktisch nicht mehr in Erscheinung tritt. Gestaltungen, die diesen Effekt ausnutzen, sind weiter unten genauer beschrieben.

Um die Teilschichten sauber ablatieren zu können, sollten die Farbpartikel der Farb-Teilschicht und der Kontrast-Teilschicht gut abtransportierbar sein. Die Folie liegt also vorteilhaft nicht mit den zu ablatierenden Schichten auf einem Substrat auf, sondern wird "in der Schwebe" gelasert. Wie in der Aufsicht der Fig. 6(b) gezeigt, liegt nach diesem Verfahrensschritt die Motivschicht 30 mit der farbigen Wertzahl "50" (Bezugszeichen 32) und dem dunklen Hintergrund 34 nur noch in den stehengelassenen Materialbereichen 42 vor. Zwischen den Materialbereichen 42 wurden durch die Laserbeaufschlagung Transparenzbereiche 40 geschaffen, in denen das Zwischenprodukt transparent ist.

In einer Erfindungsvariante kann das Sicherheitselement 12 nach diesem Verfahrensschritt bereits der Endfertigung zugeführt und dabei beispielsweise mit einer transparenten Schutzschicht auf der zweiten Hauptfläche versehen werden, wie unten im Zusammenhang mit Fig. 8 näher beschrieben. In der Erfindungsvariante des vorliegenden Ausführungsbeispiels (Fig. 7(a)) wird dagegen auf die mit Aussparungen 40 versehene erste Motivschicht 30 noch eine zweite Motivschicht 60 aufgedruckt, die in Form eines zweiten Motivs mit zwei farbigen Rechtecken 62, 64 strukturiert ist. Nach diesem Verfahrensschritt weist das Sicherheitselement nun wie in Fig. 7(b) gezeigt zwei strukturierte Motivschichten 30 bzw. 60 auf, deren Motive jeweils aus den Betrachtungsrichtungen 50, 52 (Fig. 2) sichtbar sind. Soweit bei der Betrachtung sichtbar, sind beide Motive auch passergenau zu den Mikrolinsen 26 des Linsenrasters 24 angeordnet, obwohl für ihre Erzeugung nur ein einziger Laserbeaufschlagungsschritt erforderlich war.

Bei der in Fig. 8 gezeigten Variante wurde auf die zweite Motivschicht 60 verzichtet und es wurden allenfalls transparente Schichten, beispielsweise eine transparente Schutz- oder Abdeckschicht und/oder eine transparente Kleberschicht auf die erste Motivschicht 30 aufgebracht. Das so entstandene Sicherheitselement 80 zeigt bei Betrachtung aus einer ersten Betrachtungsrichtung das oben bereits beschriebene, durch die erste Motivschicht 30 gebildete erste Motiv und gibt aus einer zweiten Betrachtungsrichtung in den Aussparungen 40 der ersten Motivschicht 30 den Blick auf eine Untergrundschicht frei.

Auf diese Weise können besonders einfach Datenträger mit Kippbildern erzeugt werden, die aus einer ersten Betrachtungsrichtung ein allgemeines, generisches Motiv, und aus einer zweiten Betrachtungsrichtung ein individualisiertes Motiv zeigen. Beispielsweise kann das Sicherheitselement 80 für den Einsatz bei Ausweisdokumenten 82 bestimmt sein und mit seiner Motivschicht 30 als erstes, generisches Motiv ein Staatswappen zeigen. Da das Sicherheitselement 80 selbst nur das generische Motiv "Staatswappen" zeigt, kann es unverändert für alle gleichartigen Ausweisdokumente 82 verwendet werden.

Als individualisiertes Motiv dient ein in einem Datenbereich 84 des Ausweisdokuments 82 vorliegendes Motiv, beispielsweise ein Passbild des Inhabers. Dieses individualisierte Motiv ist für jedes Ausweisdokument 82 verschieden. Das Sicherheitselement 80 wird nun mit der ausgesparten Motivschicht 30, 40 auf den Datenbereich 84 aufgeklebt, so dass aus der ersten Betrachtungsrichtung das Staatswappen der Motivschicht 30 und aus der zweiten Betrachtungsrichtung das individualisierte Motiv des Datenbereichs 84 sichtbar ist.

Figuren 9 und 10 zeigen eine weitere Ausgestaltung eines erfindungsgemäßen Sicherheitselements 90 mit einem passgenauen Kippeffekt, für dessen Herstellung gezielt die deutlich unterschiedliche Absorption der Farb-Teilschicht 32 und der Kontrast-Teilschicht 34 ausgenutzt wird. Mit Bezug zunächst auf die Querschnittsdarstellung der Fig. 9 ist das Sicherheitselement 90 prinzipiell wie das Sicherheitselement 12 der Fig. 2 aufgebaut und enthält ein Trägersubstrat 22, das auf einer Hauptfläche mit einem Linsenraster 24 und auf der gegenüberliegenden Hauptfläche mit einer ersten, lasersensitiven Motivschicht 30 versehen ist. In einem motivförmigen Teilbereich 92 ist über der ersten Motivschicht 30 eine zweite Motivschicht 94 angeordnet.

Die erste Motivschicht 30 besteht aus zwei Teilschichten, nämlich einer farbgebende Effektpigmente enthaltenden Farb-Teilschicht 32, beispielsweise einer Druckfarbe mit glimmerbasierten Perlglanzpigmenten, und einer schwarzen Kontrast-Teilschicht 34, die durch eine schwarze Druckfarbe gebildet ist.

Die Farb-Teilschicht 32 wurde dabei als Motiv 100 in Form des fortlaufenden Schriftzugs "fünfzigeuro" (Fig. 10(a), 10(b)) auf die Trägerfolie 22 aufgedruckt, wie grundsätzlich bei Fig. 4 beschrieben. Dann wurde die Kontrast-Teilschicht 34 als durchgehende Schicht in Form eines zweiten Motivs, im Ausführungsbeispiel in Form einer Kreisscheibe 102 (Fig. 10(a)) aufgedruckt. Der Querschnitt der Fig. 9 zeigt dabei einen Bereich des Sicherheitselements 90 innerhalb des aufgedruckten Kreismotivs 102.

Die Schichtenfolge 32, 34 wurde dann durch das Linsenraster 24 hindurch großflächig mit NIR-Laserstrahlung beaufschlagt, wie grundsätzlich bei Fig. 6 beschrieben, wobei die Laserparameter so gewählt sind, dass durch die Laserstrahlung nur die schwarze Kontrast-Teilschicht 34, nicht aber die für die Laserstrahlung weitgehend transparente Farb-Teilschicht 32 ablatiert wird. Aufgrund der wesentlich höheren Absorption der schwarzen Kontrast-Teilschicht 34 lassen sich solche Laserparameter stets problemlos finden. Wird die Laserleistung nicht zu weit über die Abtragschwelle der Kontrast-Teilschicht 34 angehoben, wird auch die Wärmeleitung zur Farb-Teilschicht 32 ausreichend gering gehalten, um ein Abtragen der Farb-Teilschicht 32 zu vermeiden. Im Ergebnis liegt nach diesem Verfahrensschritt die Motivschicht 30 einerseits nicht-abgetragener Farb-Teilschicht 32 und mit teilweise abgetragener Kontrast-Teilschicht 34 vor. Konkret ist die Kontrast-Teilschicht 34 in den Transparentbereichen 40 ablatiert und in den Materialbereichen 42 stehengelassen, während die Farb-Teilschicht 32 in beiden Bereichen 40, 42 erhalten ist.

Dann wird in einem Teilbereich 92 des Kreismotivs 102 eine zweite Motivschicht 94 in Form einer ebenfalls schwarzen Druckschicht in Form eines weiteren Motivs, im Ausführungsbeispiel in Form eines Sterns 104 (Fig. 10(b)) aufgebracht. Weiter Schutz-, Abdeck- oder Funktionsschichten können folgen, sind aber für die vorliegende Erläuterung nicht wesentlich.

Das resultierende Erscheinungsbild des Sicherheitselements 90 aus zwei Betrachtungsrichtungen 106, 108 ist in Fig. 10(a) bzw. 10(b) illustriert.

Aus einer ersten Betrachtungsrichtung 106 blickt der Betrachter aufgrund der fokussierenden Wirkung der Mikrolinsen 26 innerhalb des Kreismotivs 102 jeweils auf die Materialbereiche 42, in denen die Kontrast-Teilschicht 34 stehengelassen wurde. Dort stellt die Kontrast-Teilschicht 34 jeweils einen dunklen Hintergrund für den durch die Farb-Teilschicht 32 gebildeten Schriftzug 100 "fünfzigeuro" dar, so dass der Schriftzug mit satten Farben vor dem dunklen Hintergrund des Kreismotivs 102 erscheint, wie in Fig. 10(a) illustriert. Im Bereich 112 außerhalb des Kreismotivs 102 fehlt der dunkle Hintergrund, so dass eine dort eventuell vorhandene Farb-Teilschicht 32 praktisch unsichtbar bleibt.

Aus einer zweiten Betrachtungsrichtung 108 blickt der Betrachter dagegen aufgrund der fokussierenden Wirkung der Mikrolinsen 26 jeweils auf die Transparenzbereiche 40 des Kreismotivs 102, in denen die Kontrast-Teilschicht 34 entfernt, die Farb-Teilschicht 32 jedoch stehengelassen wurde. Im Teilbereich 92, der in Form des Sternmotivs 104 ausgebildet ist, bildet die zweite Motivschicht 94 einen dunklen Hintergrund für den Schriftzug 100, so dass dort nach wie vor der farbige Schriftzug "fünfzigeuro" sichtbar ist. Im Bereich 114 außerhalb des Sternmotivs 104 liegt dagegen aus dieser Betrachtungsrichtung keine dunkle Hintergrundschicht vor, so dass dort die Farb-Teilschicht 32 nicht in Erscheinung tritt (Fig. 10(b)). Der zuvor von dem Kreismotiv 102 eingenommene Flächenbereich ist in Fig. 10(b) gestrichelt eingezeichnet.

Im Ergebnis zeigt das Sicherheitselement 90 beim Kippen aus der ersten Betrachtungsrichtung 106 in die zweite Betrachtungsrichtung 108 einen Kippeffekt von dem Kreismotiv 102 zu dem Sternmotiv 104 mit jeweils passgenau innerhalb der Motive 102, 104 angeordnetem Schriftzug 100, welcher stets an praktisch derselben Stelle sichtbar ist.

In manchen Gestaltungen kann die Farb-Teilschicht 32 durch die Laserbeaufschlagung beim Entfernen der Kontrast-Teilschicht 34 etwas ausgebleicht oder in ihrer Farbwirkung verändert werden, so dass sich der Farbeindruck des Schriftzugs 100 im Sternmotiv 104 von dem Farbeindruck des Schriftzugs 100 im Kreismotiv 102 unterscheidet. Die perfekte Passerung des Schriftzugs in beiden Betrachtungsrichtungen ist davon unberührt.

Anstelle der schwarzen Druckschichten 34, 94 können auch Druckschichten mit anderen Farben eingesetzt werden, wobei dunklere bzw. kräftigere Farbtöne, beispielsweise ein kräftiges Rot, ein Dunkelblau oder ein Tiefgrün, die Effektpigmente besser zur Geltung bringen. In Kombination mit der Farbwirkung der Effektpigmente entsteht ein farbiger Perlmuttschimmer mit einer Kombination der Farbe der Kontrast-Teilschicht 34 bzw. der zweiten Motivschicht 94 und der Farbe der Effektpigmente der Farb-Teilschicht 32.

Eine zu dem Ausführungsbeispiel der Fig. 9 und 10 alternative Gestaltung ist in Figuren 11 und 12 anhand des Sicherheitselements 120 illustriert, das eng verwandte visuelle Effekte zeigt, jedoch einen anderen Schichtaufbau aufweist und auf andere Weise hergestellt wird.

Mit Bezug zunächst auf die Querschnittsdarstellung der Fig. 11 enthält das Sicherheitselement 120 ein Trägersubstrat 22, das auf einer Hauptfläche mit einem Linsenraster 24 und auf der gegenüberliegenden Hauptfläche mit einer ersten, lasersensitiven Motivschicht 30 versehen ist.

Die lasersensitive Motivschicht 30 besteht aus zwei Teilschichten, nämlich einer Farb-Teilschicht 32 in Form einer Druckfarbe mit glimmerbasierten Perlglanzpigmenten, und einer schwarzen Kontrast-Teilschicht 34, die durch eine schwarze Druckfarbe gebildet ist. Wie bei der Gestaltung der Fig. 9 wurde die Farb-Teilschicht 32 als Motiv 100 in Form des fortlaufenden Schriftzugs "fünfzigeuro" (Fig. 11(a), 11(b)) aufgedruckt. Dann wurde die Kontrast-Teilschicht 34 als durchgehende Schicht in Form eines zweiten Motivs, im Ausführungsbeispiel in Form eines Kreises 102 (Fig. 12(a)) aufgedruckt. Der Querschnitt der Fig. 11 zeigt einen Bereich des Sicherheitselements 120 innerhalb des aufgedruckten Kreismotivs 102.

Dann wurde die Schichtenfolge 32, 34 durch das Linsenraster 24 hindurch mit NIR-Laserstrahlung beaufschlagt, wobei wie bei der Gestaltung der Figuren 9 und 10 die Laserparameter so gewählt werden können, dass durch die Laserstrahlung nur die schwarze Kontrast-Teilschicht 34, nicht aber die für die Laserstrahlung weitgehend transparente Farb-Teilschicht 32 ablatiert wird. Im Unterschied zur Gestaltung der Figuren 9, 10 wird die Motivschicht 30 allerdings über die gesamte Fläche des Kreismotivs 102 großflächig mit Laserstrahlung beaufschlagt. Vielmehr wird die Motivschicht 30 in einem Teilbereich 122 des Kreismotivs 102, welcher in Form eines Sterns 104 ausgebildet ist, nicht mit Laserbestrahlung beaufschlagt. Die Motivschicht wird nur in dem Bereich 124 mit Laserbestrahlung beaufschlagt, der außerhalb des Teilbereichs 122 liegt.

Das resultierende Erscheinungsbild des Sicherheitselements 120 aus zwei Betrachtungsrichtungen 106, 108 ist in Fig. 12(a) bzw. 12(b) illustriert und entspricht im Wesentlichen dem im Zusammenhang mit Figuren 9, 10 beschriebenen Erscheinungsbild.

Aus einer ersten Betrachtungsrichtung 106 blickt der Betrachter aufgrund der fokussierenden Wirkung der Mikrolinsen 26 innerhalb des Kreismotivs 102 jeweils auf diejenigen Materialbereiche 42, die entweder innerhalb des unbeaufschlagten Bereichs 122 liegen, oder die zwar im beaufschlagten Bereich 124 liegen, in denen die Kontrast-Teilschicht 34 aber stehengelassen wurde. Innerhalb des Kreismotivs 102 stellt die Kontrast-Teilschicht 34 daher jeweils einen dunklen Hintergrund für den durch die Farb-Teilschicht 32 gebildeten Schriftzug "fünfzigeuro" dar, so dass der Schriftzug 100 mit satten Farben vor dem dunklen Hintergrund des Kreismotivs 102 erscheint, wie in Fig. 12(a) gezeigt. Im Bereich 112 außerhalb des Kreismotivs 102 fehlt der dunkle Hintergrund, so dass eine dort eventuell vorhandene Farb-Teilschicht 32 praktisch unsichtbar bleibt.

Aus einer zweiten Betrachtungsrichtung 108 blickt der Betrachter dagegen aufgrund der fokussierenden Wirkung der Mikrolinsen 26 innerhalb des Kreismotivs 102 im Bereich 124 auf die freigelaserten Transparenzbereiche 40, in denen die Kontrast-Teilschicht 34 entfernt wurde. Da im Bereich 124 keine dunkle Hintergrundschicht vorliegt, ist die Farb-Teilschicht 32 für den Betrachter nicht erkennbar. Im unbeaufschlagten Teilbereich 122, der in Form des Sternmotivs 104 ausgebildet ist, wurden keine Transparenzbereiche erzeugt, so dass die Kontrast-Teilschicht 34 dort einen dunklen Hintergrund für den Schriftzug 100 darstellt und dieser für den Betrachter daher farbig in Erscheinung tritt. Im Ergebnis ist aus der Betrachtungsrichtung 108 somit das Sternmotiv 104 mit dem farbigen Schriftzug "fünfzigeuro" sichtbar.

Beim Kippen aus der ersten Betrachtungsrichtung 106 in die zweite Betrachtungsrichtung 108 ergibt sich ein Kippeffekt von dem Kreismotiv 102 zu dem Sternmotiv 104 mit jeweils passgenau innerhalb der Motive 102, 104 angeordnetem Schriftzug 100, der stets an derselben Stelle sichtbar ist.

Die Variante der Figuren 11, 12 erfordert gegenüber der Variante der Figuren 9, 10 eine stärkere laterale Steuerung der Laserstrahlung da nur der Bereich 124 außerhalb des Sternmotivs 104 mit Laserstrahlung beaufschlagt wird. Auf der anderen Seite ist die Einstellung der Laserparameter bei dieser Variante unkritisch, da bei der Beaufschlagung in den Transparentbereichen 40 nicht nur die Kontrasts-Teilschicht 34, sondern auch die Farb-Teilschicht 32 mitentfernt werden kann.

Ein Motiv, wie das Sternmotiv, kann auch durch einen geformten Laserstrahl erzeugt werden, wie es beispielsweise in EP 3015279 A1 näher beschrieben ist. Insbesondere entspricht der Querschnitt des Laserstrahls in diesen Varianten dem Motiv. Eine Mehrzahl von Mikrolinsen des Linsenrasters werden gleichzeitig mit dem Laserstrahl mit dem motivförmigen Strahlquerschnitt beaufschlagt.

### Bezugszeichenliste

- 10: Banknote
- 12: Sicherheitselement
- 14A, 14B: Erscheinungsbilder
- 16: Kipprichtung
- 22: Trägersubstrat
- 24: Linsenraster
- 26: Mikrolinsen
- 30: lasersensitive Motivschicht
- 32: Farb-Teilschicht
- 34: Metall-Teilschicht
- 40: Aussparungen
- 42: stehengelassene Materialbereiche
- 50,52: Betrachtungsrichtungen
- 60: zweite Motivschicht
- 62, 64: farbige Rechtecke
- 66: weitere Schichten
- 70: Laserstrahlung
- 80: Sicherheitselement
- 82: Ausweisdokument
- 84: Datenbereich
- 90: Sicherheitselement
- 92: Teilbereich
- 94: zweite Motivschicht
- 100: Motiv fortlaufender Schriftzug
- 102: Kreismotiv
- 104: Sternmotivs
- 106,108: Betrachtungsrichtungen
- 112: Bereich außerhalb des Kreismotivs
- 114: Bereich außerhalb des Sternmotivs
- 120: Sicherheitselement
- 122: unbeaufschlagter Teilbereich
- 124: beaufschlagen Teilbereich

## Patentansprüche

1. Sicherheitselement (12) zur Absicherung von Sicherheitspapieren, Wertdokumenten und anderen Datenträgern, mit
- einem Linsenrasterbild, das ein Linsenraster (24) aus einer Mehrzahl von Mikrolinsen und eine von dem Linsenraster (24) beabstandet angeordnete strahlungssensitive Motivschicht (30) enthält,
- wobei die strahlungssensitive Motivschicht (30) in einem Motivbereich eine Vielzahl von durch Strahlungseinwirkung durch das Linsenraster (24) hindurch erzeugte Transparenzbereiche (40) enthält,
- wobei die strahlungssensitive Motivschicht (30) zumindest in dem Motivbereich eine Farb-Teilschicht (32) und eine Kontrast-Teilschicht (34) aufweist,
**dadurch gekennzeichnet, dass**
- die Farb-Teilschicht (32) farbgebende Effektpigmente umfasst, die vor dem Hintergrund der Kontrast-Teilschicht (34) farbig wirken und die ohne Kontrastschicht transparent wirken.

2. Sicherheitselement (12) nach Anspruch 1, **dadurch gekennzeichnet, dass** die Kontrast-Teilschicht (34) durch eine buntfarbige oder dunkle, insbesondere schwarze Druckschicht gebildet ist.

3. Sicherheitselement (12) nach Anspruch 1 oder 2, **dadurch gekennzeichnet, dass** die Farb-Teilschicht (32) als farbgebende Effektpigmente Interferenzpigmente, Perlglanzpigmente und/oder Flüssigkristallpigmente enthält.

4. Sicherheitselement (12) nach wenigstens einem der Ansprüche 1 bis 3, **dadurch gekennzeichnet, dass** die Farb-Teilschicht (32) und/oder die Kontrast-Teilschicht eine Farbschichtdicke zwischen 0,5 und 10 g/m², insbesondere zwischen 1 und 2 g/m² aufweist.

5. Sicherheitselement (12) nach wenigstens einem der Ansprüche 1 bis 4, **dadurch gekennzeichnet, dass** die Kontrast-Teilschicht (34) und/oder die Farb-Teilschicht (32) in Form von Mustern, Zeichen oder einer Codierung ausgebildet ist.

6. Sicherheitselement (12) nach wenigstens einem der Ansprüche 1 bis 5, **dadurch gekennzeichnet, dass** in den Transparenzbereichen zumindest die Kontrast-Teilschicht der Motivschicht (30) entfernt ist; und vorzugsweise
die Farb-Teilschicht (32) in den Transparenzbereichen ebenfalls entfernt ist; oder
die Farb-Teilschicht (32) in den Transparenzbereichen erhalten ist.

7. Sicherheitselement (12) nach wenigstens einem der Ansprüche 1 bis 6, **dadurch gekennzeichnet, dass** das Linsenrasterbild aus unterschiedlichen Betrachtungsrichtungen zumindest zwei unterschiedliche Erscheinungsbilder zeigt, wobei
- die Transparenzbereiche (40) jeweils passergenau zu den Mikrolinsen (26) des Linsenrasters angeordnet sind, und
- die strahlungssensitive Motivschicht (30) außerhalb der durch Strahlungseinwirkung erzeugten Transparenzbereiche (40) opak ist und in dem Motivbereich in Form eines ersten Motivs strukturiert ist, so dass das erste Motiv bei Betrachtung des Sicherheitselements (12) aus einer ersten Betrachtungsrichtung durch das Linsenraster (24) als erstes Erscheinungsbild sichtbar ist.

8. Sicherheitselement (12) nach wenigstens einem der Ansprüche 1 bis 7, **dadurch gekennzeichnet, dass** die strahlungssensitive Motivschicht (30) lasersensitiv ist.

9. Sicherheitselement (12) nach wenigstens einem der Ansprüche 1 bis 8, **dadurch gekennzeichnet, dass** das Linsenraster (24) eine eindimensionale Anordnung von Mikrolinsen (26) , insbesondere von Zylinderlinsen aufweist oder darstellt, oder dass das Linsenraster (24) eine zweidimensionale Anordnung von Mikrolinsen (26) , insbesondere von sphärischen oder asphärischen Linsen aufweist oder darstellt.

10. Sicherheitselement (12) nach wenigstens einem der Ansprüche 1 bis 9, **dadurch gekennzeichnet, dass** auf der dem Linsenraster (24) abgewandten Seite der strahlungssensitiven Motivschicht (30) eine zweite Motivschicht (60) angeordnet ist, die in Form eines zweiten Motivs strukturiert ist, wobei vorzugsweise das zweite Motiv bei Betrachtung des Sicherheitselements (12) aus einer zweiten Betrachtungsrichtung durch das Linsenraster (24) und die Transparenzbereiche (40) der strahlungssensitiven Motivschicht (30) hindurch als zweites Erscheinungsbild sichtbar ist; wobei vorzugsweise die zweite Motivschicht (60) durch eine buntfarbige oder dunkle, insbesondere schwarze Druckschicht gebildet ist, vorzugsweise, dass die zweite Motivschicht dieselbe Farbe wie die Kontrast-Teilschicht (34) aufweist; und oder die zweite Motivschicht (60) abgesehen von den durch Strahlungseinwirkung erzeugten Transparenzbereichen (40) vollständig innerhalb der Fläche der Kontrast-Teilschicht (34) liegt.

11. Sicherheitselement (12) nach wenigstens einem der Ansprüche 1 bis 10, **dadurch gekennzeichnet, dass** auf der dem Linsenraster (24) abgewandten Seite der strahlungssensitiven Motivschicht (30) eine oder mehrere transparente Schichten angeordnet sind, so dass bei Betrachtung des Sicherheitselements (12) aus einer zweiten Betrachtungsrichtung durch das Linsenraster (24) und die Transparenzbereiche (40) der strahlungssensitiven Motivschicht (30) hindurch ein unterhalb des Sicherheitselements (12) liegender Untergrund als zweites Erscheinungsbild sichtbar ist.

12. Datenträger mit einem Sicherheitselement (12) nach wenigstens einem der Ansprüche 1 bis 11; insbesondere
mit einem nach Anspruch 11 ausgebildeten Sicherheitselement (12), **dadurch gekennzeichnet, dass** der Datenträger in einem Teilbereich mit einer zweiten Motivschicht (60) versehen ist, die in Form eines zweiten Motivs strukturiert ist, und dass das Sicherheitselement (12) mit dem Linsenraster (24) und den Transparenzbereichen über der zweiten Motivschicht (60) angeordnet ist, so dass das zweite Motiv bei Betrachtung des Sicherheitselements (12) aus einer zweiten Betrachtungsrichtung durch das Linsenraster (24) und die Transparenzbereiche (40) der strahlungssensitiven Motivschicht (30) hindurch als zweites Erscheinungsbild sichtbar ist.

13. Verfahren zum Herstellen eines Sicherheitselements (12) mit einem Linsenrasterbild, bei dem
- ein Trägersubstrat bereitgestellt und mit einem Linsenraster (24) aus einer Mehrzahl von Mikrolinsen (26) und einer von dem Linsenraster (24) beabstandet angeordneten strahlungssensitiven Motivschicht (30) versehen wird,
- in der strahlungssensitiven Motivschicht (30) durch Strahlungseinwirkung durch das Linsenraster (24) hindurch eine Vielzahl von Transparenzbereichen (40) erzeugt wird, und
- die strahlungssensitive Motivschicht (30) zumindest in dem Motivbereich mit einer Farb-Teilschicht (32) und einer Kontrast-Teilschicht (34) ausgebildet wird,
**dadurch gekennzeichnet, dass**
- die Farb-Teilschicht (32) farbgebende Effektpigmente umfasst, die vor dem Hintergrund der Kontrast-Teilschicht (34) farbig wirken und die ohne Kontrastschicht transparent wirken.

14. Verfahren nach Anspruch 13, **dadurch gekennzeichnet, dass** das Linsenrasterbild aus unterschiedlichen Betrachtungsrichtungen zumindest zwei unterschiedliche Erscheinungsbilder zeigt, und dass bei dem Verfahren
- die Transparenzbereiche (40) in der strahlungssensitiven Motivschicht (30) passergenau zu den Mikrolinsen (26) des Linsenrasters erzeugt werden, und
- die strahlungssensitive Motivschicht (30) außerhalb der durch Strahlungseinwirkung erzeugten Transparenzbereiche (40) opak und in Form eines ersten Motivs strukturiert ausgebildet wird, so dass das erste Motiv bei Betrachtung des Sicherheitselements (12) aus einer ersten Betrachtungsrichtung durch das Linsenraster (24) als erstes Erscheinungsbild sichtbar ist.

15. Verfahren nach Anspruch 13 oder 14, **dadurch gekennzeichnet, dass** die strahlungssensitive Motivschicht (30) durch das Linsenraster (24) hindurch mit Laserstrahlung beaufschlagt wird, um die Transparenzbereiche (40) zu erzeugen.

## Claims

1. Security element (12) for safeguarding security papers, valuable documents and other data carriers, comprising
- a lens grid image containing a lens grid (24) composed of a plurality of microlenses (26), and a radiation-sensitive motif layer (30) arranged at a distance from the lens grid (24),
- wherein the radiation-sensitive motif layer (30) contains, in a motif region, a multiplicity of transparency regions (40) which are generated by the action of radiation through the lens grid (24),
- wherein the radiation-sensitive motif layer (30) has, at least in the motif region, a colour sublayer (32) and a contrast sublayer (34),
**characterized in that**
- the colour sublayer (32) comprises colour-imparting effect pigments which appear coloured against the background of the contrast sublayer (34) and which appear transparent without a contrast layer.

2. Security element (12) according to Claim 1, **characterized in that** the contrast sublayer (34) is formed by a chromatic or dark, in particular black, printed layer.

3. Security element (12) according to Claim 1 or 2, **characterized in that** the colour sublayer (32) contains interference pigments, pearlescent pigments and/or liquid crystal pigments as colour-imparting effect pigments.

4. Security element (12) according to at least one of Claims 1 to 3, **characterized in that** the colour sublayer (32) and/or the contrast sublayer have/has a colour layer thickness of between 0.5 and 10 g/m², in particular between 1 and 2 g/m².

5. Security element (12) according to at least one of Claims 1 to 4, **characterized in that** the contrast sublayer (34) and/or the colour sublayer (32) are/is embodied in the form of patterns, characters or a coding.

6. Security element (12) according to at least one of Claims 1 to 5, **characterized in that** at least the contrast sublayer of the motif layer (30) is removed in the transparency regions; and preferably
the colour sublayer (32) is likewise removed in the transparency regions; or
the colour sublayer (32) is maintained in the transparency regions.

7. Security element (12) according to at least one of Claims 1 to 6, **characterized in that** the lens grid image shows at least two different appearances from different viewing directions, wherein
- the transparency regions (40) are each arranged with register accuracy with respect to the microlenses (26) of the lens grid, and
- the radiation-sensitive motif layer (30) is opaque outside the transparency regions (40) generated by the action of radiation and is structured in the form of a first motif in the motif region, such that the first motif is visible as a first appearance when the security element (12) is viewed from a first viewing direction through the lens grid (24).

8. Security element (12) according to at least one of Claims 1 to 7, **characterized in that** the radiation-sensitive motif layer (30) is laser-sensitive.

9. Security element (12) according to at least one of Claims 1 to 8, **characterized in that** the lens grid (24) has or constitutes a one-dimensional arrangement of microlenses (26), in particular cylindrical lenses, or **in that** the lens grid (24) has or constitutes a two-dimensional arrangement of microlenses (26), in particular spherical or aspherical lenses.

10. Security element (12) according to at least one of Claims 1 to 9, **characterized in that** a second motif layer (60) structured in the form of a second motif is arranged on the side of the radiation-sensitive motif layer (30) facing away from the lens grid (24), wherein preferably the second motif is visible as a second appearance when the security element (12) is viewed from a second viewing direction through the lens grid (24) and the transparency regions (40) of the radiation-sensitive motif layer (30); wherein preferably
the second motif layer (60) is formed by a chromatic or dark, in particular black, printed layer, preferably **in that** the second motif layer has the same colour as the contrast sublayer (34); and/or
the second motif layer (60), apart from the transparency regions (40) generated by the action of radiation, lies completely within the area of the contrast sublayer (34).

11. Security element (12) according to at least one of Claims 1 to 10, **characterized in that** one or more transparent layers are arranged on the side of the radiation-sensitive motif layer (30) facing away from the lens grid (24), such that an underlying surface situated beneath the security element (12) is visible as a second appearance when the security element (12) is viewed from a second viewing direction through the lens grid (24) and the transparency regions (40) of the radiation-sensitive motif layer (30).

12. Data carrier comprising a security element (12) according to at least one of Claims 1 to 11; in particular
comprising a security element (12) embodied according to Claim 11, **characterized in that** the data carrier is provided, in a subregion, with a second motif layer (60) structured in the form of a second motif, and **in that** the security element (12) is arranged with the lens grid (24) and the transparency regions over the second motif layer (60), such that the second motif is visible as a second appearance when the security element (12) is viewed from a second viewing direction through the lens grid (24) and the transparency regions (40) of the radiation-sensitive motif layer (30).

13. Method for producing a security element (12) comprising a lens grid image, in which method
- provision is made of a carrier substrate and the latter is provided with a lens grid (24) composed of a plurality of microlenses (26), and with a radiation-sensitive motif layer (30) arranged at a distance from the lens grid (24),
- in the radiation-sensitive motif layer (30), a multiplicity of transparency regions (40) are generated by the action of radiation through the lens grid (24), and
- the radiation-sensitive motif layer (30) is embodied, at least in the motif region, with a colour sublayer (32) and a contrast sublayer (34),
**characterized in that**
- the colour sublayer (32) comprises colour-imparting effect pigments which appear coloured against the background of the contrast sublayer (34) and which appear transparent without a contrast layer.

14. Method according to Claim 13, **characterized in that** the lens grid image shows at least two different appearances from different viewing directions, and **in that** in the method
- the transparency regions (40) in the radiation-sensitive motif layer (30) are generated with register accuracy with respect to the microlenses (26) of the lens grid, and
- the radiation-sensitive motif layer (30) is embodied in opaque fashion outside the transparency regions (40) generated by the action of radiation and in structured fashion in the form of a first motif, such that the first motif is visible as a first appearance when the security element (12) is viewed from a first viewing direction through the lens grid (24).

15. Method according to Claim 13 or 14, **characterized in that** the radiation-sensitive motif layer (30) is exposed to laser radiation through the lens grid (24) in order to generate the transparency regions (40).

## Revendications

1. Élément de sécurité (12) destiné à sécuriser des papiers de sécurité, des documents de valeur et d'autres supports de données, ledit élément de sécurité comprenant
- une image de trame de lentilles qui contient une trame de lentilles (24) formée d'une pluralité de microlentilles et d'une couche de motif (30) sensible au rayonnement disposée à distance de la trame de lentilles (24),
- la couche de motif (30) sensible au rayonnement contenant dans une zone de motif un grand nombre de zones de transparence (40) générées par l'action du rayonnement à travers la trame de lentilles (24),
- la couche de motif (30) sensible au rayonnement comportant au moins dans la zone de motif une sous-couche de couleur (32) et une sous-couche de contraste (34),
**caractérisé en ce que**
la sous-couche de couleur (32) comprend des pigments à effet colorant qui apparaissent en couleur sur le fond de la sous-couche de contraste (34) et qui apparaissent transparents sans couche de contraste.

2. Élément de sécurité (12) selon la revendication 1, **caractérisé en ce que** la sous-couche de contraste (34) est formée par une couche d'impression multicolore ou foncée, notamment noire.

3. Élément de sécurité (12) selon la revendication 1 ou 2, **caractérisé en ce que** la sous-couche de couleur (32) contient comme pigments à effet colorant des pigments d'interférence, des pigments nacrés et/ou des pigments à cristaux liquides.

4. Élément de sécurité (12) selon l'une au moins des revendications 1 à 3, **caractérisé en ce que** la sous-couche de couleur (32) et/ou la sous-couche de contraste présentent une épaisseur de couche de couleur comprise entre 0,5 et 10 g/m², notamment entre 1 et 2 g/m².

5. Élément de sécurité (12) selon l'une au moins des revendications 1 à 4, **caractérisé en ce que** la sous-couche de contraste (34) et/ou la sous-couche de couleur (32) sont conçues sous la forme de motifs, de caractères ou d'un codage.

6. Élément de sécurité (12) selon l'une au moins des revendications 1 à 5, **caractérisé en ce qu'**au moins la sous-couche de contraste de la couche de motif (30) est éliminée dans les zones de transparence ; et de préférence
la sous-couche de couleur (32) est également éliminée dans les zones de transparence ; ou
la sous-couche de couleur (32) est conservée dans les zones de transparence.

7. Élément de sécurité (12) selon l'une au moins des revendications 1 à 6, **caractérisé en ce que** l'image de trame de lentilles présente au moins deux images d'apparence différentes depuis des directions d'observation différentes,
- les zones de transparence (40) étant chacune disposées de manière précisément concordante avec les microlentilles (26) de la trame de lentilles, et
- la couche de motif (30) sensible au rayonnement étant opaque à l'extérieur des zones de transparence (40) générées par l'action du rayonnement et étant structurée dans la zone de motif sous la forme d'un premier motif de sorte que le premier motif soit visible sous la forme d'une première image d'apparence lorsque l'élément de sécurité (12) est observé depuis une première direction d'observation à travers la trame de lentilles (24).

8. Élément de sécurité (12) selon l'une au moins des revendications 1 à 7, **caractérisé en ce que** la couche de motif (30) sensible au rayonnement est sensible au laser.

9. Élément de sécurité (12) selon l'une au moins des revendications 1 à 8, **caractérisé en ce que** la trame de lentilles (24) comporte ou représente un ensemble unidimensionnel de microlentilles (26), notamment de lentilles cylindriques, ou **en ce que** la trame de lentilles (24) comporte ou représente un ensemble bidimensionnel de microlentilles (26), notamment de lentilles sphériques ou asphériques.

10. Élément de sécurité (12) selon l'une au moins des revendications 1 à 9, **caractérisé en ce qu'**une deuxième couche de motif (60), qui est structurée sous la forme d'un deuxième motif, est disposée du côté de la couche de motif (30) sensible au rayonnement, qui est opposé à la trame de lentilles (24), le deuxième motif étant de préférence visible sous la forme d'une deuxième image d'apparence lorsque l'élément de sécurité (12) est observé depuis une deuxième direction d'observation à travers la trame de lentilles (24) et les zones de transparence (40) de la couche de motif (30) sensible au rayonnement ; la deuxième couche de motif (60) étant de préférence formée par une couche d'impression multicolore ou sombre, en particulier noire, de préférence la deuxième couche de motif ayant la même couleur que la sous-couche de contraste (34) ; et/ou la deuxième couche de motif (60), à l'exception des zones de transparence (40) générées par l'action du rayonnement, étant située entièrement à l'intérieur de la surface de la sous-couche de contraste (34).

11. Élément de sécurité (12) selon l'une au moins des revendications 1 à 10, **caractérisé en ce qu'**une ou plusieurs couches transparentes sont disposées du côté de la couche de motif (30) sensible au rayonnement qui est opposé à la trame de lentilles (24) de sorte que, lorsque l'élément de sécurité (12) est observé depuis une deuxième direction d'observation à travers la trame de lentilles (24) et les zones de transparence (40) de la couche de motif (30) sensible au rayonnement, un fond situé au-dessous de l'élément de sécurité (12) est visible sous la forme d'une deuxième image d'apparence.

12. Support de données comprenant un élément de sécurité (12) selon l'une au moins des revendications 1 à 11 ; en particulier un élément de sécurité (12) conçu selon la revendication 11, **caractérisé en ce que** le support de données est pourvu, dans une sous-zone, d'une deuxième couche de motif (60) qui est structurée sous la forme d'un deuxième motif, et **en ce que** l'élément de sécurité (12) pourvu de la trame de lentilles (24) et des zones de transparence est disposé au-dessus de la deuxième couche de motif (60) de sorte que, lorsque l'élément de sécurité (12) est observé depuis une deuxième direction d'observation à travers la trame de lentilles (24) et les zones de transparence (40) de la couche de motif (30) sensible au rayonnement, le deuxième motif est visible sous la forme d'une deuxième image d'apparence.

13. Procédé de fabrication d'un élément de sécurité (12) pourvu d'une image de trame de lentilles, procédé dans lequel
- un substrat de support est prévu et pourvu d'une trame de lentilles (24) formée d'une pluralité de microlentilles (26) et d'une couche de motif (30) sensible au rayonnement disposée à distance de la trame de lentilles (24),
- un grand nombre de zones de transparence (40) sont générées dans la couche de motif (30) sensible au rayonnement par action du rayonnement à travers la trame de lentilles (24), et
- la couche de motif (30) sensible au rayonnement est formée au moins dans la zone de motif avec une sous-couche de couleur (32) et une sous-couche de contraste (34),
**caractérisé en ce que**
la sous-couche de couleur (32) comprend des pigments à effet colorant qui apparaissent en couleur sur le fond de la sous-couche de contraste (34) et qui apparaissent transparents sans la couche de contraste.

14. Procédé selon la revendication 13, **caractérisé en ce que** l'image de trame de lentilles présente au moins deux images d'apparence différentes depuis des directions d'observation différentes, et **en ce que** dans le procédé
- les zones de transparence (40) dans la couche de motif (30) sensible au rayonnement sont générées de manière précisément concordante avec les microlentilles (26) de la trame de lentilles, et
- la couche de motif (30) sensible au rayonnement est conçue pour être opaque à l'extérieur des zones de transparence (40) générées par action du rayonnement et pour être structurée sous la forme d'un premier motif de sorte que le premier motif soit visible sous la forme d'une première image d'apparence lorsque l'élément de sécurité (12) est observé depuis une première direction d'observation à travers la trame de lentilles (24).

15. Procédé selon la revendication 13 ou 14, **caractérisé en ce que** la couche de motif (30) sensiblement au rayonnement est soumise à un rayonnement laser à travers la trame de lentilles (24) afin de générer les zones de transparence (40).
